# EUROPÄISCHE PATENTSCHRIFT

(11) **EP 3 408 535 B1**
(45) Veröffentlichungstag und Bekanntmachung des Hinweises auf die Patenterteilung: **29.01.2020**
(21) Anmeldenummer: 16805854.3
(22) Anmeldetag: 06.12.2016
(51) Int. Cl.: F04B 35/04, F04B 39/00, F04B 45/047

(54) **MEMBRANVERDICHTER**
DIAPHRAGM COMPRESSOR
COMPRESSEUR À MEMBRANE

(30) Priorität: 28.01.2016 DE 102016101479
(43) Veröffentlichungstag der Anmeldung: 05.12.2018
(73) Patentinhaber: Pierburg GmbH, 41460 Neuss (DE)
(72) Erfinder: BENRA, Michael-Thomas, 44579 Castrop-Rauxel (DE); NIGRIN, Sven, 40468 Düsseldorf (DE); NOWAK, Martin, 51379 Leverkusen (DE); ZIELBERG, Stephan, 44866 Bochum (DE)
(74) Vertreter: Patentanwälte ter Smitten Eberlein-Van Hoof Rütten Partnerschaftsgesellschaft mbB
(86) Internationale Anmeldenummer: PCT/EP2016/079819
(87) Internationale Veröffentlichungsnummer: WO 2017/129295

(56) Entgegenhaltungen:
- CN-A- 101 285 461
- US-A- 4 546 670
- US-A1- 2012 269 664

## Beschreibung

Die Erfindung betrifft einen Membranverdichter mit einem Elektromotor mit einer Antriebswelle, Bewegungsübertragungsmitteln, welche durch die Antriebswelle in Bewegung versetzbar sind, und über die eine rotatorische Bewegung der Antriebswelle umwandelbar ist, einer Kolbenstange, die mit einem Ausgangsglied der Bewegungsübertragungsmittel und mit einer Membran gekoppelt ist und einem Verdichterraum, welcher durch die Membran und einen Verdichterkopf begrenzt ist und dessen Volumen durch die Bewegung der Membran veränderbar ist.

Derartige Membranverdichter oder auch Membranpumpen werden zur Gas- oder Flüssigkeitsförderung benutzt, und zwar insbesondere in Bereichen, in denen das Fördermedium schädliche Einflüsse auf den Verdichter oder die Pumpe oder dessen Bauteile, insbesondere Lager, Motoren und dergleichen aufweist und ein Ausströmen zur Umgebung vollständig verhindert werden soll. So können sowohl Klärschlämme als auch Kraftstoffe oder Abgase aus Verbrennungsmotoren sowie ölnebelbehaftete Luft mit solchen Membranverdichtern gefördert werden.

Hierbei existieren verschiedene Bauformen. So sind ein- und mehrstufige Membranverdichter bekannt. Verbreitet sind vor allem Membranpumpen, die im Wesentlichen nach dem Prinzip eines Kolbenkompressors arbeiten, dessen Kolbenstange auf- und abbewegt wird, wobei der Pumpenraum statt durch einen Kolben durch die Membran begrenzt wird, die durch die Kolbenstange bewegt wird.

Problematisch ist bei Verwendung eines Elektromotors als Antrieb für einen derartigen Verdichter die Umwandlung der rein rotatorischen Bewegung in eine gewünschte Bewegung der Kolbenstange. Zumeist wird die Kolbenstange dann in einer Taumelbewegung geführt, was jedoch zu einer verringerten Haltbarkeit der Membranen durch die entstehende zusätzliche Walkarbeit führt. Unter zusätzlicher Walkarbeit wird das Rollen und Spannen der Membran verstanden, welche nicht zur eigentlichen Pumpwirkung beiträgt, sondern durch das zur Mittelachse der Kolbenstange unsymmetrische Verformen der Membran entsteht.

Das Dokument CN101285461 A offenbart einen Membranverdichter laut dem Oberbegriff des Anspruchs 1.

So wird in der GB 2 282 419 A eine Membranpumpe beschrieben, die über einen Elektromotor und ein nachgeschaltetes Schneckengetriebe angetrieben wird. Die Membran ist am Ende einer Spange befestigt, deren entgegengesetztes Ende an einem exzentrisch geführten Lager befestigt ist, so dass die Membran eine Taumelbewegung durchführt. Am Verdichterkopf befinden sich ein Einlasskanal und ein Auslasskanal, in denen jeweils blattförmige Rückschlagventile angeordnet sind.

Auch die EP 1 477 676 B1 offenbart eine Membranpumpe, welche über einen Elektromotor angetrieben wird, der über ein Planetengetriebe mit einem Exzenter verbunden ist, welches die Membran antreibt, so dass auch hier eine schädliche zusätzliche Walkarbeit durch die Taumelbewegung entsteht.

Entsprechend bestehen bei den bekannten Membranpumpen die Nachteile, dass ein unerwünschter erhöhter Verschleiß durch die ungleichmäßige Belastung der Membran nicht zu vermeiden ist, da diese immer wieder aufgrund der auftretenden Taumelbewegung gewalkt wird. Des Weiteren sind der Aufbau und die Konstruktion der bekannten Membranpumpen beziehungsweise Membranverdichtern sehr aufwendig, so dass erhöhte Montage- und Herstellkosten entstehen.

Es stellt sich daher die Aufgabe, einen Membranverdichter zu schaffen, mit dem eine erhöhte Lebensdauer der Membran erreicht wird, indem die auftretende Belastung der Membran durch die zusätzliche schädliche Walkarbeit verringert oder vermieden wird. Auch soll hierdurch Energie eingespart werden, indem möglichst viel Antriebsenergie in Pumparbeit umgesetzt wird. Zusätzlich soll der Aufbau des Membranverdichters möglichst einfach sein, um Herstell- und Montagekosten zu verringern. Zusätzlich soll der Raum des Verdichtergehäuses möglichst vollständig für die Pumparbeit genutzt werden können.

Diese Aufgabe wird durch einen Membranverdichter mit den Merkmalen des Hauptanspruchs 1 gelöst.

Dadurch, dass die Bewegungsübertragungsmittel durch ein Umlaufgetriebe gebildet sind, dessen Ausgangsglied als Kurbel ausgebildet ist, deren Eingangswelle exzentrisch zur Drehachse der Antriebswelle geführt ist und deren Ausgangswelle zur Eingangswelle einen Achsversatz aufweist, der der Exzentrizität der Eingangswelle zur Drehachse der Antriebswelle entspricht, wird es möglich, die rotatorische Bewegung der Antriebswelle in eine rein translatorische Bewegung der Kolbenstange zum Antrieb der Membran umzuwandeln. So kann die zusätzliche schädliche Walkarbeit der Membran deutlich reduziert beziehungsweise verhindert werden, da keine Taumelbewegung der Kolbenstange auftritt, durch welche die Membran einerseits gerollt und anderseits gespannt wird. Entsprechend wird die Lebensdauer eines derartigen Verdichters deutlich erhöht.

Vorzugsweise weist das Umlaufgetriebe ein feststehendes Hohlrad auf, welches mit einem Zahnrad kämmt, welches an der Eingangswelle der Kurbel ausgebildet ist, die am zur Ausgangswelle der Kurbel entgegengesetzten Ende ausgebildet ist. Entsprechend rollt die Eingangswelle der Kurbel im Hohlrad ab, wodurch auf zuverlässige Weise die Bewegung der Antriebswelle auf die Eingangswelle der Kurbel übertragen wird.

Um für eine derartige Ausführung sicherzustellen, dass die Ausgangswelle der Kurbel eine ausschließlich translatorische Bewegung vollzieht und somit keine schädliche Walkarbeit der Membranen geleistet wird, entspricht der Achsabstand der Drehachse der Antriebswelle zur Mittelachse der Ausgangswelle der Kurbel dem Teilkreisdurchmesser des Hohlrades, wodurch der Antrieb korrekt zum Hebel der Kurbel ausgelegt wird und so einerseits ein Verklemmen verhindert und andererseits ein stetiger Eingriff des Zahnrades der Eingangswelle zum Hohlrad gesichert wird.

Des Weiteren ist es vorteilhaft, wenn an der Antriebswelle des Elektromotors ein Läufer ausgebildet ist, der eine exzentrisch zur Drehachse der Antriebswelle ausgebildete Aufnahmeöffnung aufweist, in der die Eingangswelle der Kurbel gelagert ist. Auf diese Weise wird eine zuverlässige und langlebige und mittige Lagerung der Kurbel erzeugt, welche entsprechend mit geringem Kraftaufwand auf ihrer Kreisbahn gedreht werden kann.

In einer hierzu weiterführenden Ausbildung der Erfindung ist der Läufer in einem Verdichtergehäuse gelagert, an welchem der Verdichterkopf ausgebildet ist, in dem die Membran über ihren Außenumfang befestigt ist. Zusätzliche Gehäuseteile zur Lagerung des Läufers sind somit nicht erforderlich. Ein Schwingen des Läufers durch auftretende Querkräfte kann so verhindert werden, wodurch die Lebensdauer des Membranverdichters steigt. Zusätzlich werden der Montageaufwand sowie die Herstellkosten verringert.

In einer bevorzugten Ausführungsform der Erfindung ist am Verdichtergehäuse an gegenüberliegenden Seiten jeweils ein Verdichterkopf ausgebildet, in dem je eine Membran über ihren Außenumfang befestigt ist und die Membranen sind an entgegengesetzten Enden der Kolbenstange über ihren Innenumfang befestigt. Somit wird ein Verdichter mit zwei Verdichterräumen geschaffen die gegensätzlich arbeiten, so dass stetig ein Druck zur Verfügung gestellt wird.

Vorzugsweise ist die Bewegungsachse der Kolbenstange senkrecht zur Drehachse des Elektromotors angeordnet, wodurch lediglich ein geringer Bauraum benötigt wird, da ein klein bauendes Getriebe verwendet werden kann.

Des Weiteren ist es vorteilhaft, wenn die Ausgangswelle der Kurbel drehbeweglich an der Kolbenstange gelagert ist. Die Relativbewegung der Ausgangswelle zur Kolbenstange erfolgt entsprechend mit sehr geringer Reibung, wodurch der Kraftaufwand zur Bewegungsübertragung reduziert wird.

In einer besonders einfachen bevorzugten Ausführungsform weist die Kolbenstange eine Querbohrung auf, in der die Ausgangswelle der Kurbel über ein Lager gelagert ist. Auf eine zusätzliche Führung der Kolbenstange kann vollständig verzichtet werden. Auf diese Weise wird eine besonders klein bauende und leicht montierbare Einheit mit reduzierten Herstellkosten geschaffen.

Besonders vorteilhaft ist es entsprechend, wenn die Kurbel über Wälzlager, insbesondere über Nadellager, in der Ausnehmung des Läufers und der Querbohrung der Kolbenstange gelagert ist, da Reibungskräfte weitestgehend vermieden werden.

Vorzugsweise sind am Verdichterkopf ein Einlass mit einem in Richtung des Verdichterraums öffnenden Rückschlagventil und ein Auslass mit einem in Richtung des Verdichterraums schließenden Rückschlagventil ausgebildet. Diese Ventile lassen sich vorab an den Pumpenköpfen montieren und sichern auf einfache Weise ein Schließen des Auslasses bei der Ansaugbewegung sowie ein Schließen des Einlasses bei der Ausstoßbewegung der Membran.

Es wird somit ein Membranverdichter geschaffen, der kostengünstig hergestellt werden kann, da die Anzahl an Bauteilen reduziert wird und die Montage deutlich vereinfacht wird. Vor allem wird jedoch die schädliche Walkarbeit an den Membranen durch Verhinderung einer Taumelbewegung der Kolbenstange verhindert, welche rein translatorisch bewegt wird, so dass die Antriebsenergie vollständig in Pumparbeit umgesetzt werden kann. Somit wird die Energie eingespart und die Lebensdauer des Membranverdichters im Vergleich zu bekannten Ausführungen erhöht.

Ein Ausführungsbeispiel eines erfindungsgemäßen Membranverdichters ist in den Figuren dargestellt und wird nachfolgend beschrieben.
Figur 1 zeigt eine Seitenansicht eines erfindungsgemäßen Membranverdichters in geschnittener Darstellung.
Figur 2 zeigt einen Schnitt des Membranverdichters aus Figur 1 entlang der Linie C-C.
Figur 3 zeigt einen Ausschnitt des Membranverdichters aus Figur 1 entlang im Schnitt entlang der Linie H-H.
Figur 4 zeigt eine perspektivische Ansicht der Kurbel und des Läufers des in Figur 1 dargestellten Membranverdichters.

Der erfindungsgemäße Membranverdichter weist einen Elektromotor 10 mit einem innenliegenden Rotor 12 sowie einem radial äußeren Stator 14 auf. Der Stator 14 ist an einer Innenseite eines Motorgehäuses 16 befestigt und wirkt in bekannter Weise mit dem auf einer Antriebswelle 18 des Elektromotors 10 befestigten Rotor 12 zusammen. Die Antriebswelle 18 und mit dieser der Rotor 12 sind über zwei Kugellager 20, 22 im Motorgehäuse drehbar gelagert. Der Elektromotor 10 wird über eine Steuereinheit 24 angesteuert, die in einem Gehäuseraum 26 an einem axialen Ende des Motorgehäuses 16 ausgebildet ist und durch einen Deckel 28 verschlossen wird.

Am Motorgehäuse 16 ist an dem axialen Ende, aus dem die Antriebswelle 18 ragt, ein Verdichtergehäuse 30 befestigt, in welches die Antriebswelle 18 beziehungsweise ein an der Antriebswelle 18 befestigter oder einstückig mit dieser hergestellter Läufer 32 hineinragt, der über ein Nadellager 34 in dem Verdichtergehäuse 30 gelagert wird.

Dieser Läufer 32 weist eine exzentrisch zur Drehachse der Antriebswelle 18 ausgebildete Aufnahmeöffnung 36 auf, in der eine Eingangswelle 48 einer als Ausgangsglied 40 dienenden Kurbel 42 eines Umlaufgetriebes 44 über ein Nadellager 46 gelagert ist, wobei die Kurbel 42 aus der Eingangswelle 48 und einer exzentrisch dazu angeordneten Ausgangswelle 38 besteht. Auf der Eingangswelle 48 der Kurbel 42 ist ein Zahnrad 50 befestigt. Dieses Zahnrad 50 kämmt mit einem Hohlrad 52, welches im Verdichtergehäuse 30, die Antriebswelle 18 umgebend, angeordnet ist und mit dem Zahnrad 50 das Umlaufgetriebe 44 bildet. Die Aufnahmeöffnung 36 des Läufers 32 erstreckt sich entsprechend auch noch in einen Endabschnitt der Antriebswelle 18, so dass diese einseitig radial geöffnet ist. Durch diese Öffnung 54 greifen die Zähne des Zahnrades 50 der Kurbel 42 in die Zähne des Hohlrades 52. Die Kurbel 42, die Zahnräder 50, 52 sowie der Läufer 32 dienen entsprechend als Bewegungsübertragungsmittel.

Damit eine Ausgangswelle 38 der Kurbel 42 eine rein translatorische Bewegung vollzieht, entspricht der Achsversatz A der Kurbel 42 der Exzentrizität E der Drehachse der Antriebswelle 18 zur Drehachse der Eingangswelle 48 der Kurbel 42. Zusätzlich entspricht der Teilkreisdurchmesser des Hohlrades 52 dem maximalen Achsabstand der Drehachse der Antriebswelle 18 zur Mittelachse der Ausgangswelle 38. Die Kurbel 42 wird dann in einer Position eingebracht, in der einerseits die Eingangswelle 48 und andererseits die Ausgangswelle 38 einen maximalen Abstand zur Drehachse der Antriebswelle 18 aufweisen. Die translatorische Bewegung der Mittelachse der Ausgangswelle 38 erfolgt dann entlang eines Abstandsvektors von der Drehachse der Antriebswelle 18 zur Mittelachse der Ausgangswelle 38 in diesem Zustand.

Auf der Ausgangswelle 38 ist erneut ein Nadellager 55 angeordnet, welches in einer mittig angeordneten Querbohrung 56 einer Kolbenstange 58 angeordnet ist, welche sich bei Drehung des Elektromotors 10 entsprechend auf der beschriebenen Geraden durch die translatorische Bewegung der Ausgangswelle 38 hin- und herbewegt.

Das Verdichtergehäuse 30 weist zwei gegenüberliegende Durchgangsöffnungen 60, 62 auf, durch die sich die Kolbenstange 58 erstreckt und von denen aus sich das Verdichtergehäuse 30 nach außen im Wesentlichen ringförmig erweitert, wobei beide Erweiterungen 64, 66 durch je einen Deckel 68, 70 verschlossen werden und mit den Deckeln 68, 70 je einen Verdichterkopf 76, 78 bilden. An beiden axialen Enden der Kolbenstange 58 ist jeweils eine Membran 72, 74 mit ihrem Innenumfang befestigt, während der Außenumfang der Membranen 72, 74 zwischen den axialen Enden dem jeweiligen axialen Ende der Erweiterungen 64, 66 des Verdichtergehäuses 30 und dem zugehörigen Deckel 68, 70 eingeklemmt ist. Entsprechend wird zwischen der jeweiligen Membran 72, 74 und dem zugehörigen Deckel 68, 70 ein Verdichterraum 80, 82 gebildet, der bei Bewegung der Kolbenstange 58 und damit der Membranen 72, 74 verkleinert und vergrößert wird. Um entsprechend Gas ansaugen und ausstoßen zu können sind an den Deckeln 68, 70 jeweils ein Einlass 84, 86 und ein Auslass 88, 90 ausgebildet, in denen jeweils ein Rückschlageventil 92, 94, 96, 98 angeordnet ist. Die Rückschlagventile 92, 96 in den Einlässen 84, 86 öffnen entsprechend zum Verdichterraum 80, 82 und sperren ein Ausströmen aus den Einlässen 84, 86 während die Rückschlagventile 94, 98 in den Auslässen 88, 90 ein Einströmen in den Verdichterraum 80, 82 durch Schließen des Auslasses 88, 90 verhindern und stattdessen ein Ausströmen aus dem Verdichterraum 80, 82 durch Öffnen des Auslasses 88, 90 in diese Richtung zulassen.

Es ist ersichtlich, dass durch diesen doppelköpfigen Membranverdichter im Wesentlichen stetig gefördert wird, da während in den ersten Verdichterkopf 76 Gas angesaugt wird, aus dem zweiten Verdichterkopf 78 Gas ausgestoßen wird und umgekehrt.

Aufgrund der Tatsache, dass durch das erfindungsgemäß ausgeführte Umlaufgetriebe mit dem Läufer und der Kurbel, welche als Bewegungsübertragungsmittel dienen, die rotatorische Bewegung der Antriebswelle vollständig in eine rein translatorische Bewegung der Kolbenstange umgewandelt wird, werden die Membranen vollständig symmetrisch zur Mittelachse der Kolbenstange belastet. Dies bedeutet, dass die Bewegungsarbeit der Membranen vollständig in Verdichterarbeit umgewandelt wird. Eine unnötige Walkarbeit an den Membranen, welche sich energetisch negativ auswirkt, wird vollständig verhindert, wodurch diese eine deutlich längere Lebensdauer aufweisen. Zusätzlich ist der Membranverdichter einfach zu montieren und herzustellen, so dass Kosten gegenüber bekannten Membranverdichtern reduziert werden können. Es ergibt sich des Weiteren ein sehr geringes Totvolumen des Verdichters, welcher sehr kompakt herzustellen ist.

Es sollte deutlich sein, dass der Schutzbereich des Hauptanspruchs nicht auf das beschriebene Ausführungsbeispiel begrenzt ist. So kann beispielsweise die Einheit aus Antriebswelle und Läufer beliebig mehrteilig hergestellt und zusammengesetzt werden. Auch können andere Lagerungen verwendet werden oder der Verdichter mit lediglich einem Verdichterkopf ausgeführt werden. Selbstverständlich kann ein derartiger Membranverdichter auch als mehrstufiger Verdichter ausgeführt werden.

## Patentansprüche

1. Membranverdichter mit
einem Elektromotor (10) mit einer Antriebswelle (18), Bewegungsübertragungsmitteln (32, 42, 50, 52), welche durch die Antriebswelle (18) in Bewegung versetzbar sind, und über die eine rotatorische Bewegung der Antriebswelle (18) umwandelbar ist, einer Kolbenstange (58), die mit einem Ausgangsglied (40) der Bewegungsübertragungsmittel (32, 42, 50, 52) und mit einer Membran (72, 74) gekoppelt ist,
einem Verdichterraum (80, 82), welcher durch die Membran (72, 74) und einen Verdichterkopf (76, 78) begrenzt ist und dessen Volumen durch die Bewegung der Membran (72, 74) veränderbar ist, wobei die Bewegungsübertragungsmittel (32, 42, 50, 52) durch ein Umlaufgetriebe (44) gebildet sind, dessen Ausgangsglied (40) als Kurbel (42) ausgebildet ist, deren Eingangswelle (48) exzentrisch zur Drehachse der Antriebswelle (18) geführt ist,
**dadurch gekennzeichnet, dass**
eine Ausgangswelle (38) der Bewegungsübertragungsmittel (32, 42, 50, 52) zur Eingangswelle (48) einen Achsversatz (A) aufweist, der einer Exzentrizität (E) der Eingangswelle (48) zur Drehachse der Antriebswelle (18) entspricht.

2. Membranverdichter nach Anspruch 1,
**dadurch gekennzeichnet, dass**
das Umlaufgetriebe (44) ein feststehendes Hohlrad (52) aufweist, welches mit einem Zahnrad (50) kämmt, welches an der Eingangswelle (48) der Kurbel (42) ausgebildet ist, die am zur Ausgangswelle (38) der Kurbel (42) entgegengesetzten Ende ausgebildet ist.

3. Membranverdichter nach Anspruch 2,
**dadurch gekennzeichnet, dass**
der maximale Achsabstand der Drehachse der Antriebswelle (18) zur Mittelachse der Ausgangswelle (38) der Kurbel (42) dem Teilkreisdurchmesser des Hohlrades (52) entspricht.

4. Membranverdichter nach einem der vorhergehenden Ansprüche,
**dadurch gekennzeichnet, dass**
an der Antriebswelle (18) des Elektromotors (10) ein Läufer (32) ausgebildet ist, der eine exzentrisch zur Drehachse der Antriebswelle (18) ausgebildete Aufnahmeöffnung (36) aufweist, in der die Eingangswelle (48) der Kurbel (42) gelagert ist.

5. Membranverdichter nach Anspruch 4,
**dadurch gekennzeichnet, dass**
der Läufer (32) in einem Verdichtergehäuse (30) gelagert ist, an welchem der Verdichterkopf (76, 78) ausgebildet ist, in dem die Membran (72, 74) über ihren Außenumfang befestigt ist.

6. Membranverdichter nach Anspruch 4,
**dadurch gekennzeichnet, dass**
am Verdichtergehäuse (30) an gegenüberliegenden Seiten jeweils ein Verdichterkopf (76, 78) ausgebildet ist, in dem je eine Membran (72, 74) über ihren Außenumfang befestigt ist und die Membranen (72, 74) an entgegengesetzten Enden der Kolbenstange (58) über ihren Innenumfang befestigt sind.

7. Membranverdichter nach einem der vorhergehenden Ansprüche,
**dadurch gekennzeichnet, dass**
die Bewegungsachse der Kolbenstange (58) senkrecht zur Drehachse des Elektromotors angeordnet ist.

8. Membranverdichter nach einem der vorhergehenden Ansprüche,
**dadurch gekennzeichnet, dass**
die Ausgangswelle (38) der Kurbel (42) drehbeweglich an der Kolbenstange (58) gelagert ist.

9. Membranverdichter nach Anspruch 8,
**dadurch gekennzeichnet, dass**
die Kolbenstange (58) eine Querbohrung (56) aufweist, in der die Ausgangswelle (38) der Kurbel (42) über ein Lager (55) gelagert ist.

10. Membranverdichter nach einem der vorhergehenden Ansprüche,
**dadurch gekennzeichnet, dass**
die Kurbel (42) über Wälzlager (46, 55), insbesondere über Nadellager, in der Aufnahmeöffnung (36) des Läufers (32) und der Querbohrung (56) der Kolbenstange (58) gelagert ist.

11. Membranverdichter nach einem der vorhergehenden Ansprüche,
**dadurch gekennzeichnet, dass**
am Verdichterkopf (76, 78) ein Einlass (84, 86) mit einem in Richtung des Verdichterraums (80, 82) öffnenden Rückschlagventil (92, 96) und ein Auslass (88, 90) mit einem in Richtung des Verdichterraums (80, 82) schließenden Rückschlagventil (94, 98) ausgebildet sind.

## Claims

1. Diaphragm compressor having
an electric motor (10) with a drive shaft (18),
motion transmission means (32, 42, 50, 52) which are movable by the drive shaft (18) and via which rotational movement of the drive shaft (18) can be converted,
a piston rod (58) coupled to an output member (40) of the motion transmission means (32, 42, 50, 52) and to a diaphragm (72, 74),
a compression space (80, 82) defined by the diaphragm (40, 72, 74) and a compressor head (76, 78) and whose volume is variable by the movement of the diaphragm (72, 74),
wherein the motion transmission means (32, 42, 50, 52) are formed by an epicyclic gear (44) whose output member (40) is configured as a crank (42) whose input shaft (48) is guided eccentrically with respect to the rotational axis of the drive shaft (18),
**characterized in that**
an output shaft (38) of the motion transmission means (32, 42, 50, 52) has an axial offset (A) with respect to the input shaft (48) which corresponds to an eccentricity (E) of the input shaft (48) with respect to the axis of rotation of the drive shaft (18).

2. Diaphragm compressor of claim 1, **characterized in that** the epicyclic gear (44) comprises a fixed ring gear (52) meshing with a gear (50) formed on the input shaft (48) of the crank (42) at the end opposite the output shaft (38) of the crank (42).

3. Diaphragm compressor of claim 2, **characterized in that** the maximum center distance of the axis of rotation of the drive shaft (18) to the central axis of the output shaft (38) of the crank (42) corresponds to the pitch circle diameter of the ring gear (52).

4. Diaphragm compressor of one of the preceding claims, **characterized in that** a rotor (32) is formed on the drive shaft (18) of the electric motor (10), which rotor has a receiving opening (36) in which the input shaft (48) of the crank (42) is supported, the opening being eccentric with respect to the axis of rotation of the drive shaft (18).

5. Diaphragm compressor of claim 4, **characterized in that** the rotor (32) is supported in a compressor housing (30) on which the compressor head (76, 78) is formed, in which the diaphragm (72, 74) is fixed by its outer periphery.

6. Diaphragm compressor of claim 4, **characterized in that** a compressor head (76, 78) is formed respectively on the compressor housing (30) on opposite sides, in which a diaphragm (72, 74) is respectively attached by its outer periphery and the diaphragms (72, 74) are secured at opposite ends of the piston rod (58) by their inner periphery.

7. Diaphragm compressor of one of the preceding claims, **characterized in that** the movement axis of the piston rod (58) is arranged perpendicular to the axis of rotation of the electric motor.

8. Diaphragm compressor of one of the preceding claims, **characterized in that** the output shaft (38) of the crank (42) is rotatably supported on the piston rod (58).

9. Diaphragm compressor of claim 8, **characterized in that** the piston rod (58) has a transverse bore (56) in which the output shaft (38) of the crank (42) is supported via a bearing (55).

10. Diaphragm compressor of one of the preceding claims, **characterized in that** the crank (42) is supported in the receiving opening (36) of the rotor (32) and the transverse bore (56) of the piston rod (58) by roller bearings (46, 55), in particular by needle bearings.

11. Diaphragm compressor of one of the preceding claims, **characterized in that** the compressor head (76, 78) is formed with an inlet (84, 86) with a check valve (92, 96) opening towards the compressor chamber (80, 82) and an outlet (88, 90) with a check valve (94, 98) closing towards the compressor chamber (80, 82).

## Revendications

1. Compresseur à membrane avec
un moteur électrique (10) avec un arbre d'entrainement (18),
des moyens de transmission de mouvement (32, 42, 50, 52) mobiles par l'arbre d'entrainement (18) et par lesquels le mouvement de rotation de l'arbre d'entraînement (18) peut être converti,
une tige de piston (58) couplée à un élément de sortie (40) des moyens de transmission de mouvement (32, 42, 50, 52) et à une membrane (72, 74),
un espace de compression (80, 82) délimité par la membrane (40, 72, 74) et une tête de compresseur (76, 78) et dont le volume est variable par le mouvement de la membrane (72, 74),
les moyens de transmission de mouvement (32, 42, 50, 52) étant formés par un engrenage épicycloïdal (44) dont l'élément de sortie (40) est conçu comme manivelle (42) dont l'arbre d'entrée (48) est orienté de manière excentrique par rapport à l'axe de rotation de l'arbre d'entrainement (18),
**caractérisé en ce que**
un arbre de sortie (38) des moyens de transmission de mouvement (32, 42, 50, 52) présente un décalage de l'axe (A) par rapport à l'arbre d'entrée (48), qui correspond à une excentricité (E) de l'arbre d'entrée (48) par rapport à l'axe de rotation de l'arbre d'entraînement (18).

2. Compresseur à membrane selon la revendication 1, **caractérisé en ce que** l'engrenage épicycloïdal (44) comprend une couronne dentée fixe (52) engrenant avec une roue dentée (50) formée sur l'arbre d'entrée (48) de la manivelle (42) en regard de l'extrémité opposée à l'arbre de sortie (38) de la manivelle (42).

3. Compresseur à membrane selon la revendication 2, **caractérisé en ce que** l'entraxe maximal de l'axe de rotation de l'arbre d'entrainement (18) par rapport à l'axe central de l'arbre de sortie (38) de la manivelle (42) correspond au diamètre primitif de la couronne (52).

4. Compresseur à membrane selon l'une quelconque des revendications précédentes, **caractérisé en ce qu'**un rotor (32) est formé sur l'arbre d'entrainement (18) du moteur électrique (10), le rotor présentant une ouverture de logement (36) formée de manière excentrique par rapport à l'axe de rotation de l'arbre d'entrainement (18), dans laquelle l'arbre d'entrée (48) de la manivelle (42) est supporté.

5. Compresseur à membrane selon la revendication 4, **caractérisé en ce que** le rotor (32) est monté dans un boitier de compresseur (30) sur lequel la tête de compresseur (76, 78) est formée, dans laquelle la membrane (72, 74) est fixée par sa périphérie externe.

6. Compresseur à membrane selon la revendication 4, **caractérisé en ce qu'**une tête de compresseur (76, 78) est formée au boitier de compresseur (30) respectivement sur côtés opposés, dans laquelle une membrane (72, 74) est fixée respectivement par sa périphérie externe, et les membranes (72, 74) sont fixées aux extrémités opposées de la tige de piston (58) par leurs périphéries internes.

7. Compresseur à membrane selon l'une quelconque des revendications précédentes, **caractérisé en ce que** l'axe de mouvement de la tige de piston (58) est disposé perpendiculairement à l'axe de rotation du moteur électrique.

8. Compresseur à membrane selon l'une quelconque des revendications précédentes, **caractérisé en ce que** l'arbre de sortie (38) de la manivelle (42) est supporté à rotation sur la tige de piston (58).

9. Compresseur à membrane selon la revendication 8, **caractérisé en ce que** la tige de piston (58) présente un alésage transversal (56) dans lequel l'arbre de sortie (38) de la manivelle (42) est supporté via un palier (55).

10. Compresseur à membrane selon l'une quelconque des revendications précédentes, **caractérisé en ce que** la manivelle (42) est supportée dans l'ouverture de logement (36) du rotor (32) et l'alésage transversal (56) de la tige de piston (58) par des paliers à roulement (46, 55), notamment par des roulements à aiguilles.

11. Compresseur à membrane selon l'une quelconque des revendications précédentes, **caractérisé en ce que** la tête de compresseur (76, 78) présente une entrée (84, 86) avec un clapet anti-retour (92, 96) s'ouvrant vers la chambre du compresseur (80, 82) et une sortie (88, 90) avec un clapet anti-retour (94, 98) fermant vers la chambre du compresseur (80, 82).
